# EUROPÄISCHE PATENTSCHRIFT

(11) **EP 3 299 159 B1**
(45) Veröffentlichungstag und Bekanntmachung des Hinweises auf die Patenterteilung: **08.01.2020**
(21) Anmeldenummer: 17001522.6
(22) Anmeldetag: 12.09.2017
(51) Int. Cl.: B31B 50/80, B31B 50/81, B31B 50/04, B31B 50/62, B31B 105/00, B31B 110/35, B31B 120/10, B31B 120/30, B31B 120/50

(54) **VERFAHREN UND VORRICHTUNG ZUM HERSTELLEN VON KAPPENSCHACHTELN**
METHOD AND DEVICE FOR PRODUCING SHOULDER BOXES
PROCÉDÉ ET DISPOSITIF DE FABRICATION DE CARTONS AVEC RABAT DE FERMETURE

(30) Priorität: 23.09.2016 DE 102016011458
(43) Veröffentlichungstag der Anmeldung: 28.03.2018
(73) Patentinhaber: Focke & Co. (GmbH & Co. KG), 27283 Verden (DE)
(72) Erfinder: Albrecht, Peter, 21423 Winsen/Luhe (DE); Storcks, Andreas, 21271 Asendorf (DE); Vujevic, Aleksandar, 30419 Hannover (DE)
(74) Vertreter: Aulich, Martin

(56) Entgegenhaltungen:
- DE-C- 568 652
- DE-C- 591 742
- DE-C- 657 061
- GB-A- 838 385

## Beschreibung

Die Erfindung befasst sich mit (Zigaretten-)Packungen des Typs Kappenschachtel, nämlich mit deren Herstellung unter Anwendung eines Verfahrens gemäß Oberbegriff des Anspruchs 1. Weiterhin kommt eine besondere Vorrichtung bei der Umsetzung des Verfahrens zum Einsatz.

Kappenschachteln bestehen üblicherweise aus einem Bodenteil, einem Deckelteil und einem innerhalb des Bodenteils fixierten, ringsherum laufenden Rahmen (auch "Schulter" genannt), der an Boden-Seitenwänden anliegt und über diese hinwegragt, derart, dass das Deckelteil den Rahmen bei geschlossener Packung umfasst. Bodenteil und Deckelteil können durch einen Gelenkstreifen miteinander verbunden sein (US 5 938 018). Überwiegend wird in der Praxis ein Außeneinschlag, insbesondere aus Papier oder dergleichen, zur vollständigen oder teilweisen Umhüllung von Bodenteil und Deckelteil eingesetzt.

Im Vordergrund steht vorliegend die Zusammenführung von Bodenteil und Rahmen. Es geht darum, das Herstellungsverfahren und die Vorrichtung zur Umsetzung desselben hinsichtlich der Leistungsfähigkeit zu erhöhen, sodass eine ausreichende Anzahl von Packungen in der Zeiteinheit gefertigt werden können.

Zur Lösung dieser Aufgabe wird ein Verfahren mit den Merkmalen des Anspruchs 1 angewendet.

Die Vorrichtung arbeitet demnach mit mehreren, insbesondere mit drei aufeinander abgestimmten und synchron laufenden Fertigungsbahnen, die je eine Kappenschachtel herstellen. Von Bedeutung sind dabei Aufbau und Arbeitsweise einer Einschubstation, also eines Aggregats zum Zusammenführen des Bodenteils und des Rahmens. Dieser wird nach Einsetzen in das Bodenteil mit den aufgerichteten Boden-Seitenwänden verbunden, vorzugsweise durch Klebung. Die Einheiten aus Bodenteil und Rahmen gelangen sodann in eine Zusammenführungsstation, in der das Deckelteil auf den Bodenteil aufgesetzt wird. Sodann werden die Teilpackungen einer Umhüllungsstation zugeführt zum Anbringen einer vorzugsweise kompletten Außenumhüllung bzw. eines Außeneinschlags.

Ein innovativer Kern der vorliegenden Technologie besteht - vorzugsweise in Verbindung mit mehrbahnigen Fertigung - darin, dass die Rahmen in flach liegender, also zusammengefalteter Formation - bei aufrechter Positionierung - einem Rahmenaggregat zugeführt werden. Während der Stillstandsphase des Rahmens, vorzugsweise in einer gegenüber der Ebene der Zuführung nach unten versetzten Aufrichtebene, wird der Rahmen in die packungsgemäße, viereckige Form gebracht, vorzugsweise durch bewegbare (Saug-)Organe, die den Rahmen durch Erfassen (außen) an zwei einander gegenüberliegenden Rahmenabschnitten auseinanderziehen, vorzugsweise in Verbindung mit einer die Außenabmessungen vermindernden Verformung. Der so vorbereitete Rahmen wird durch Abwärtsbewegung an das in einer unteren Ebene bereitgehaltene Bodenteil übergeben.

Eine Besonderheit besteht darin, dass das Bodenteil der Packung Seitenwände aufweist, also Boden-Seitenwände, die im Bereich der Packungsecken nicht (unmittelbar) miteinander verbunden sind. Vielmehr ist der Rahmen an der Außenseite mit Leim, insbesondere mit einem ringsherumlaufenden Leimstreifen versehen, der eine dauerhafte, formstabile Verbindung mit den einzelnen Boden-Seitenwänden ermöglicht. Der Rahmen schafft demnach die dreidimensionale Form des Bodenteils.

Einzelheiten der Packung, des Herstellungsverfahrens und der Vorrichtung werden nachfolgend anhand der Zeichnungen näher erläutert. Es zeigt:
- Fig. 1: ein Schema der Teile einer Kappenschachtel hinsichtlich der Zusammensetzbarkeit,
- Fig. 2: eine komplette Kappenschachtel in Außenansicht,
- Fig. 3: eine Herstellungsvorrichtung für Kappenschachtel in schematischer Perspektive,
- Fig. 4: einen Ausschnitt IV der Vorrichtung gemäß Fig. 3 in vergrößertem Maßstab,
- Fig. 5: die Einzelheit gemäß Fig. 4 in Queransicht bzw. im Querschnitt der Ebene V-V der Fig. 4,
- Fig. 6: die Einzelheit gemäß Fig. 5 bei veränderter Darstellung von Einzelheiten,
- Fig. 7: das Detail gemäß Fig. 5 im Horizontalschnitt der Ebene VII-VII,
- Fig. 8: eine Darstellung der Einzelheit gemäß Fig. 5, Fig. 6 bei fortgesetztem Arbeitsverfahren,
- Fig. 9: die Einzelheit gemäß Fig. 8 in Queransicht bzw. in einem quergerichteten Schnitt,
- Fig. 10: die Vorrichtung gemäß Fig. 9 im Horizontalschnitt in der Schnittebene X-X,
- Fig. 11: eine Darstellung der Einzelheit gemäß Fig. 9 bei Übergabe eines Rahmens an ein Bodenteil,
- Fig. 12: die Vorrichtung gemäß Fig. 8 nach Übergabe eines Rahmens an ein Bodenteil,
- Fig. 13: die Vorrichtung gemäß Fig. 11 in horizontaler Schnittebene XIII-XIII.

Die herzustellende Zigarettenpackung des Typs Kappenschachtel besteht aus einem Bodenteil 10 und einem Deckelteil 11. Das Bodenteil 10 bildet eine Bodenwand 12 und mit dieser verbundene (aufrechte) Boden-Seitenwände 13 einerseits und 14 andererseits. Die Boden-Seitenwände (13, 14) sind schwenkbar mit der Bodenwand (12) verbunden. Zur Komplettierung werden die Boden-Seitenwände (13, 14) aufgerichtet und in dieser Position stabilisiert.

In analoger Weise ist das Deckelteil 11 ausgebildet mit Deckelwand 15 und Deckel-Seitenwänden 16.

Zur Komplettierung der Packung ist im Bodenteil 10 eine Schulter bzw. ein ringerherum laufender Rahmen 17 angeordnet. Dieser besteht aus jeweils einander gegenüberliegenden Rahmenabschnitten 18, 19. Der geschlossene Rahmen 17 wird passend in das Bodenteil 10 eingesetzt und durch Klebung mit den (aufgerichteten) Boden-Seitenwänden (13, 14) verbunden. Diese werden so in der packungsgemäßen Position fixiert. Vorliegend ist der Rahmen 17 an der Außenseite ringsherum mit Leim versehen bzw. mit einem durchgehenden Leimstreifen 20, der die Verbindung mit der Innenseite der Boden-Seitenwände 13, 14 herstellt. Der Rahmen 17 besteht vorzugsweise aus einem langgestreckten, gefalteten Streifen, dessen Enden im Bereich einer Rahmenecke durch eine Lasche 21 miteinander verbunden sind.

Zur Verbindung von Bodenteil 10 und Deckelteil 11 wird die Einheit aus Bodenteil 10, Deckelteil 11 und Rahmen 17 von einem Außeneinschlag 22 vorzugsweise vollständig umgeben. Dieser aus Papier oder dergleichen bestehende Zuschnitt wird durch (vollflächige) Klebung mit den freien Außenseiten von Bodenteil 10 und Deckel 11 verbunden.

Eine im Aufbau kompakte, leistungsfähige Fertigungsanlage ist schematisch in Fig. 3 dargestellt. In einer (ersten) Bearbeitungsstation, nämlich einer Vereinigungsstation 23, werden Bodenteil 10 und Rahmen 17 bereitgestellt, packungsgerecht gefaltet und miteinander verbunden. Die so entstehenden Einheiten 24 aus Bodenteil 10 und Rahmen 17 werden einer weiteren Bearbeitungsstation zugeführt zur Stabilisierung der Verbindung zwischen Bodenteil 10 und Rahmen 17, vorliegend einem Fixierrevolver 25, der insbesondere die Aufgabe hat, die (Leim-)Verbindung zwischen Bodenwand 10 und Rahmen 17 zu stabilisieren. Es folgt eine Deckelstation 26 zur Zuführung von gesondert vorbereiteten Deckelteilen 11 und zur Vereinigung derselben mit den Einheiten 24.

Die im Prinzip fertiggestellte Packung wird sodann einem Umhüllungsaggregat 27 übergeben zur Anbringung des Außeneinschlags 22 an den Packungen. Das Aggregat 27 besteht aus Organen zur Anbringung der Außenzuschnitte 22 an den Packungen, insbesondere durch Auflegen auf die Deckelwand 15 mittels Übertragungswalzen 28. Diesen sind Zuschnittmagazine 29 für die Außenzuschnitte 22 zugeordnet mit Vereinzelungsorganen 30 und Leimaggregaten 31 zum Aufbringen von Leim auf die Zuschnitte 22. Danach werden die Packungen mit Außeneinschlag 22 einer Faltstation 32 zugeführt, in der der Außeneinschlag 22 fertiggestellt wird, sodass eine Kappenschachtel in der Ausführung gemäß Fig. 2 entsteht. Die fertigen Packungen werden sodann an Trocknungsaggregate, insbesondere an Trockenrevolver 33 übergeben und nach Verlassen derselben auf einer Packungsbahn 34 abtransportiert.

Die Fertigungseinrichtung ist so ausgebildet, dass die einzelnen Falt- und Arbeitsschritte für mehrere Packungen zeitgleich im Bereich von mehreren, vorzugsweise von drei parallelen Fertigungsbahnen vollzogen werden. Die Bearbeitungsaggregate, nämlich insbesondere Falt- und Förderorgane, sind in entsprechender Anzahl nebeneinander angeordnet, bei umlaufenden Organen gleichachsig und synchron angetrieben. Es werden demnach bei jedem Arbeitstakt mehrere, insbesondere drei Packungen fertiggestellt. Das zu verarbeitende Material, nämlich Bodenteil 10, Deckelteil 11 und Rahmen 17, wird vorzugsweise in axialer bzw. achsparalleler Förderrichtung, also quer zu den (drei) Fertigungsbahnen, den jeweiligen Aggregaten in der taktgleich verarbeitenden Anzahl zugeführt.

Die Vereinigungsstation 23 besteht aus zwei besonderen Einheiten, nämlich einem Rahmenaggregat 35 und einem Bodenaggregat 36. Das Rahmenaggregat 35 dient zur Vorbereitung der Rahmen 17 und zur Übergabe derselben an ein bereitgehaltenes Bodenteil 10, insbesondere durch Abwärtsbewegung des Rahmens 17. Das Bodenaggregat 36 dient zur Vorbereitung von Bodenteilen 10.

Die Zuschnitte für das Bodenteil 10 werden einem Bodenmagazin 37 entnommen und - quer zur Richtung der Fertigungsbahnen - durch einen Bodenförderer 38 dem Bodenaggregat 36 zugefördert. Die durch ein Entnahmeorgan dem Bodenmagazin 37 entnommenen Zuschnitte des Bodenteils 10 werden (zuerst) einem Faltaggregat zugeführt. Dieses besteht im Wesentlichen aus einem Faltschacht 39 und einem Stempel 40. Durch Abwärtsbewegung des Stempels 40 wird der Zuschnitt (10) durch den entsprechend ausgebildeten Faltschacht 39 nach unten geschoben, wobei die Boden-Seitenwände 13, 14 aufgerichtet werden. Das so vorbereitete Bodenteil 10 wird auf dem Bodenförderer 38 abgelegt, nämlich zwischen passend angeordneten Mitnehmern 41 eines Gurtförderers. Die Mitnehmer 41 stabilisieren die quer zur Förderrichtung weisenden, aufgerichteten Boden-Seitenwände 13.

Die vorgefalteten Bodenteile 10 werden im Anschluss an den Bodenförderer 38 von einem vorzugsweise gleichartig ausgebildeten Übergabeförderer 42 übernommen und der Vereinigungsstation 23 zugeführt. Der Übergabeförderer 42 ist oberhalb der Wirkungsebene des Bodenförderers 38 angeordnet und erfasst demnach die Bodenteile 10 mit einem Untertrum.

In der Vereinigungsstation 23 werden die Bodenteile 10 an einen Hauptförderer 44 übergeben, der ebenfalls als Gurtförderer ausgebildet ist und in exakten Abständen voneinander angeordnete Mitnehmer 41 aufweist. Der Hauptförderer 44 erstreckt sich in Richtung der Fertigungsbahnen für die Packungen. Vorliegend ist eine entsprechende Anzahl (drei) von Hauptförderern 44 parallel nebeneinander angeordnet, jeweils mit der gleichen Anzahl von übereinstimmenden und synchron arbeitenden Aggregaten.

Das Bodenteil 10 wird in der Vereinigungsstation 23 vom Förderer 42 abgenommen und insbesondere durch Abwärtsbewegung an den Hauptförderer 44 übertragen. In der Vereinigungsstation 23 sind auf- und abbewegbare Stempel 45 wirksam, die mit langgestreckten Druckstegen durch Abwärtsbewegung die Bodenwand 12 des Bodenteils 10 jeweils zu beiden Seiten des Gurts des Übergabeförderers 42 erfassen, durch Abwärtsbewegung vom Übergabeförderer 42 abnehmen und an den Hauptförderer 44 übergeben. Der Hauptförderer 44 transportiert die vorbereiteten Bodenteile 10 in den Bereich des Rahmenaggregats 35.

Die Rahmen 17 werden gesondert und unabhängig von den Bodenteilen 10 der Vereinigungsstation 23 bzw. dem Rahmenaggregat 35 zugeführt. Die Bewegungen sind aufeinander abgestimmt.

Die geschlossenen Rahmen 17 werden zusammengefaltet, also flachliegend, durch einen Rahmenförderer, nämlich einen Rahmengurt 46, dem Aggregat 35 zugeführt. Der Förderer 46 besteht vorzugsweise aus einem Einzelgurt, der in horizontaler Ebene umläuft mit aufrechter Gurtstellung und entsprechend angeordneten Mitnehmern 47. Diese fördern jeweils einen ebenfalls in aufrechter Ebene positionierten Rahmen 17 in den Bereich des Aggregats 35. Dem Förderer 46 ist eine schematisch gezeigte Beleimungsstation 47 vorgeordnet, in deren Bereich Leim auf die flach zusammengelegten Rahmen 17 außen aufgebracht wird, nämlich insbesondere der Leimstreifen 20.

Teil der Förderstrecke für den (beleimten) Rahmen 17 sind feststehende Führungsschienen 48 zu beiden Seiten der Bewegungsbahn der Rahmen 17. Die Führungsschienen 48 sind so angeordnet bzw. bemessen, dass sie sich außerhalb bzw. oberhalb des Bereichs der Leimstreifen 20 befinden (Fig. 5).

Der Antrieb des Rahmengurts 46 ist so gesteuert, dass ein Rahmen 17 im Bereich des Rahmenaggregats 35 in horizontaler Ebene und ausgerichtet auf ein Bodenteil 10 in einer nach unten versetzten Ebene bereitgehalten wird (Fig. 5). Der Rahmen 17 ruht dabei auf einer bewegbaren (horizontalen) Unterlage, vorliegend auf einem (geteilten) Tisch 49.

Für die weitere Bearbeitung wird der Rahmen 17 aus der Zuförderebene (Fig. 5) in eine Aufrichtebene (Fig. 6) bewegt bzw. abgesenkt. Zu diesem Zweck wird die Unterlage bzw. der Tisch 49 zurückgezogen. Der Rahmen 17 wird aus dem Bereich des Rahmengurts 46 herausbewegt, und zwar durch Abwärtsbewegung mittels auf- und abbewegbarem Druckorgan 50, welches einen gabelförmigen Kopf aufweist und den Rahmen 17 an einer oberen, freien Kante erfasst. Vorzugsweise ist das Druckorgan 50 so ausgebildet, dass zu beiden Seiten des langgestreckten Rahmens 17 Führungsstege 51 angeordnet sind. Der Rahmen 17 wird beim Transport in das Rahmenaggregat 35 in eine Stellung zwischen den Führungsstegen 51 eingeführt (Fig. 7). Oberhalb der Führungsstege 51 befindet sich das eigentliche Druckorgan 50.

In der Aufrichtebene des Rahmens 17 (Fig. 6) ruht der Rahmen 17 auf einem Stützorgan, vorliegend auf einer horizontalen Anschlagplatte 52, die aus zwei im Abstand voneinander angeordneten Teilstücken 53 besteht. Der Rahmen 17 liegt - in flach gefalteter Position - mit Endbereichen auf den Teilstücken 53 (Fig. 7). Nach dem (horizontalen) Aufrichten befindet sich der Rahmen 17 in einer Abschubstellung oberhalb einer von den Teilstücken 53 der Anschlagplatte 52 begrenzten Durchtrittsöffnung 64. Diese liegt exakt oberhalb des vorbereiteten Bodenteils 10 (Fig. 8, Fig. 9).

In der - vorliegend durch die Anschlagplatte 52 definierten - Verformungsebene für den Rahmen 17 werden Formgebungsorgane wirksam. Zum Aufrichten bzw. Auffalten des Rahmens 17 in die funktionsgerechte, dreidimensionale Struktur werden Aufrichtorgane wirksam, die zwei einander gegenüberliegende Rahmenabschnitte erfassen und auseinanderziehen, vorliegend die längeren Rahmenabschnitte 18. Diese werden jeweils an der Außenseite durch bewegbare Faltorgane erfasst und durch entsprechende Bewegung in eine Stellung mit Abstand voneinander gezogen, wodurch der Rahmen 17 in die viereckige Kontur bewegt wird. Bei diesen Faltorganen handelt es sich vorzugsweise um Saugköpfe 54, die an den Rahmenabschnitten 18 an deren Außenseite angreifen. Durch Saugluft werden die betreffenden Abschnitte 18 an den Saugköpfen 54 gehalten. Diese werden von einer Aufnahmestellung (Fig. 7, Fig. 8) in eine beabstandete Endstellung (Fig. 10) bewegt. Der Rahmen 17 erhält dadurch seine packungsgemäße Form.

Jeder Saugkopf 54 ist als langgestrecktes, stegartiges Saugorgan ausgebildet mit einer Mehrzahl von nebeneinander - in Reihe - liegenden Saugbohrungen 55. Diese sind über Verbindungskanäle und Anschlusskanäle mit einer Unterdruckquelle verbunden. Durch den so ausgebildeten Saugkopf 54 wird der betreffende Rahmenabschnitt 18 auf einer größeren, vorzugsweise mittigen Länge erfasst und gehalten.

Die Saugköpfe 54 sind - vorzugsweise als einseitig abstehender Steg - mit einem Halte- und Betätigungsorgan verbunden, vorliegend mit einer aufrechten Tragstange 56. Diese ist mit einem (nicht dargestellten) Drehantrieb verbunden. Durch Drehen der aufrechten Tragstange 56 wird eine Schwenkbewegung des Saugkopfes 54 bewirkt, und zwar aus einer Aufnahmestellung (strichpunktiert in Fig. 10) in die Halte- bzw. Endstellung (ebenfalls Fig. 10). Dabei wird der Rahmen 17 in die viereckige Position gefaltet. Die Tragstange 56 enthält auch eine in Längsrichtung verlaufende Anschlussbohrung für die Saugbohrungen 55. Die Saugköpfe 54 werden demnach zunächst in eine Ausgangsstellung gebracht (strichpunktierte Linien in Fig. 8, Fig. 10). Sodann werden die Saugköpfe 54 nach Erfassen der Rahmenabschnitte 18 in gegenläufige Schwenkbewegungen in die Endstellung gemäß Fig. 10 bewegt.

Beim Aufrichten des Rahmens 17 in die packungsgemäße Gestalt findet eine Verformung des Rahmens 17 statt, derart, dass die Außenkonturen kleiner sind als die entsprechenden Abmessungen des Bodenteils 10. Der (verformte) Rahmen 17 kann so zwängungsfrei in das Bodenteil 10 eingeführt werden.

Die Verformung besteht vorliegend darin, dass die freien Rahmenabschnitte 19 nach innen verformt werden, also eine nach innen geformte bogenförmige Struktur erhalten (Fig. 10). Dadurch werden zugleich freie Endbereiche des Rahmenabschnitts 18, insbesondere außerhalb des Wirkungsbereichs der Saugköpfe 54, bogenförmig nach innen gezogen, einschließlich der zwischen den Abschnitten 18 und 19 gebildeten Ecken bei entsprechender Verkleinerung der Außenkontur des Rahmens 17.

Die vorgenannte Verformung wird durch Formstücke bewirkt, die an der Außenseite der Rahmenabschnitte 19 wirksam sind, insbesondere durch (aufrechte) Anschlagbolzen 57 an beiden (Außen-)Seiten des Rahmens 17 bzw. der Abschnitte 19. Die Wirkung der Anschlagbolzen 57 ist vorzugsweise derart, dass bei der Öffnungs- bzw. Faltbewegung des Rahmens 17 durch die Wirkung der Saugköpfe 54 die Rahmenabschnitte 19 gegen die - nach innen versetzten - Anschlagbolzen 57 gedrückt werden, sodass bis zum Erreichen der Endstellung gemäß Fig. 10 die Verformung durch den Auffaltvorgang stattfindet.

Die Anschlagbolzen 57 sind mit dem Rahmen 17 abwärts bewegbar in eine untere Stellung zur Übergabe des (verformten) Rahmens 17 an das Bodenteil 10 (Fig. 11). Danach kehren die Anschlagbolzen 57 durch Aufwärtsbewegung in die Ausgangsstellung entsprechend Fig. 8, Fig. 9 zurück, also in die Ebene für die Faltung eines (nachfolgenden) Rahmens 17. Der in das Bodenteil abgesetzte Rahmen 17 erhält durch die Rückstellkräfte in dem Material des Rahmens 17 die endgültige, rechteckige Form unter Anlage an den aufgerichteten Boden-Seitenwänden 13, 14.

Die Anschlagbolzen 57 sind an einem gemeinsamen, auf- und abbewegbaren Träger angeordnet, vorzugsweise an einem rahmenförmigen Hubträger 58. Dieser ist an einer gemeinsamen Hubstange 59 unterhalb der Bewegungsbahn des Bodenteils 10 angebracht. Vorzugsweise besteht der Hubträger 58 aus zwei seitlichen, bügelartigen Tragarmen 60, jeweils mit einem horizontalen Tragschenkel 61, an dessen Unterseite jeweils ein (nach unten gerichteter) Anschlagbolzen 57 angebracht ist.

Die Abwärtsbewegung des Rahmens 17, vorzugsweise in der Kontur gemäß Fig. 10, wird durch den Hubträger 58 bewirkt - unter Aufrechterhalten der Formstellung der Anschlagbolzen 57. Durch die Tragschenkel 61 und/oder die Anschlagbolzen 57 und/oder die Saugköpfe 54 wird der Rahmen 17 abwärts bewegt bis zur Endstellung innerhalb des Bodenteils 10 (Fig. 11). Der Rahmen 17 wird nun freigegeben. Die Saugköpfe 54 werden entlüftet und kehren sodann in die (obere) Ausgangsstellung zurück. Des Weiteren wird der Hubträger 58 mit den Anschlagbolzen 57 in die obere Ausgangsstellung (Fig. 8, Fig. 9, Fig. 12) zurück bewegt durch entsprechende Aufwärtsbewegung des Hubträgers 58. Durch die Aufwärtsbewegung des Hubträgers bzw. der Anschlagbolzen 57 wird der (verformte) Rahmen 17 freigegeben. Dieser nimmt nun aufgrund der vorhandenen Materialspannung die korrekte, insbesondere rechteckige Form ein (strichpunktierte Darstellung in Fig. 13).

Bei der Aufwärtsbewegung der Anschlagbolzen 57 wird sichergestellt, dass der Rahmen 17 in der Position im Bodenteil 10 gehalten wird. Zu diesem Zweck werden bewegbare Anschlagstücke 62 in eine Halteposition unter Anlage an einer oberen, freien Kante des Rahmens 17 bewegt (Fig. 13). Die Anschlagstücke 62 kommen vorzugsweise im Bereich der Rahmenabschnitte 18 zur Wirkung, nachdem die Saugköpfe 54 aus der Haltestellung zurückgezogen sind. Die Anschlagstücke 62 sind durch Drehbewegung (um eine Vertikalachse) in die Wirkstellung vorzugsweise im Bereich der Rahmenabschnitte 18 (Fig. 13, ausgezogene Linien) sowie aus dieser Wirkstellung herausbewegbar (strichpunktierte Linien in Fig. 13). Die Drehbewegung wird durch Riemenantrieb bzw. durch (Zahn-)Riemen 63 bewirkt, die synchron mit den übrigen Bewegungsabläufen angetrieben sind und eine entsprechende Drehbewegung der Anschlagstücke 62 bewirken.

Die in dem Rahmenaggregat 35 gebildeten Einheiten 24 aus Bodenteil 10 und Rahmen 17 können in diesem Bereich durch Aneinanderdrücken von Rahmenabschnitten 18, 19 und zugeordneten Boden-Seitenwände 13, 14 fertiggestellt werden. Bei dem vorliegenden Ausführungsbeispiel befinden sich die Boden-Seitenwände 13, 14 während dieser Phase in einer Schrägstellung (Fig. 11, Fig. 12). Zwischen den Rahmenabschnitten 18, 19 einerseits und den Seitenwänden 13, 14 andererseits entsteht ein keilförmiger Spalt. Durch eine besondere Ausbildung der Mitnehmer 41 des Hauptförderers 44 gewährleistet, dass die Bodenteile 10, aber auch die Einheiten 24 auf dem Förderer 44 gegen Abheben gesichert sind, und zwar durch einen nasenförmigen Vorsprung 65 an den freien Rändern der Mitnehmer 41. Der etwas schräg gerichtete Vorsprung 65 ist geeignet, freie Ränder der (schräg gerichteten) Boden-Seitenwände 13, 14 zu stützen.

Die Einheiten 24 werden nachfolgend - nach Verlassen des Hauptförderers 44 - komplettiert durch Andrücken der Boden-Seitenwände 13, 14 an die Rahmenabschnitte 18, 19, und zwar insbesondere in dem Fixierrevolver 25.

**Bezugszeichenliste:**

| | | | |
|---|---|---|---|
| 10 | Bodenteil | 41 | Mitnehmer |
| 11 | Deckelteil | 42 | Übergabeförderer |
| 12 | Bodenwand | 44 | Hauptförderer |
| 13 | Boden-Seitenwand | 45 | Stempel |
| 14 | Boden-Seitenwand | 46 | Rahmengurt |
| 15 | Deckelwand | 47 | Beleimungsstation |
| 16 | Deckel-Seitenwand | 48 | Führungsschiene |
| 17 | Rahmen | 49 | Tisch |
| 18 | Rahmenabschnitt | 50 | Druckorgan |
| 19 | Rahmenabschnitt | 51 | Führungssteg |
| 20 | Leimstreifen | 52 | Anschlagplatte |
| 21 | Lasche | 53 | Durchtrittsöffnung |
| 22 | Außeneinschlag | 54 | Saugkopf |
| 23 | Vereinigungsstation | 55 | Saugbohrung |
| 24 | Einheit | 56 | Tragstange |
| 25 | Fixierrevolver | 57 | Anschlagbolzen |
| 26 | Deckelstation | 58 | Hubträger |
| 27 | Umhüllungsaggregat | 59 | Hubstange |
| 28 | Übertragungswalze | 60 | Tragarm |
| 29 | Zuschnittmagazin | 61 | Tragschenkel |
| 30 | Vereinzelungsorgan | 62 | Anschlagstück |
| 31 | Leimaggregat | 63 | Riemen |
| 32 | Faltstation | 64 | Durchtrittsöffnung |
| 33 | Trockenrevolver | 65 | Vorsprung |
| 34 | Packungsbahn | | |
| 35 | Rahmenaggregat | | |
| 36 | Bodenaggregat | | |
| 37 | Bodenmagazin | | |
| 38 | Bodenförderer | | |
| 39 | Faltschacht | | |
| 40 | Stempel | | |

## Patentansprüche

1. Verfahren zum Herstellen von Packungen des Typs Kappenschachtel mit einem Bodenteil (10) und einem Deckelteil (11), das schwenkbar mit dem Bodenteil (10) verbunden ist sowie mit einem innerhalb des Bodenteils (10) angeordneten, ringsherum laufenden, an Boden-Seitenwänden (13, 14) anliegenden Rahmen (17), der bei geschlossener Packung teilweise vom Deckelteil (11) umfasst ist, wobei der flach zusammengefaltete, geschlossene Rahmen (17) einer Einschub- bzw. Vereinigungsstation (23) zugeführt wird zum Aufrichten des Rahmens (17) und zum Einführen in ein bereitgehaltenes Bodenteil (10), wobei mehrere, insbesondere drei Bodenteile (10) in einer gemeinsamen Ebene nebeneinanderliegend der Einschub- bzw. Vereinigungsstation (23) mit aufgerichteten Boden-Seitenwänden (13, 14) zugeführt und in der Station (23) nebeneinanderliegend bereitgehalten werden, **gekennzeichnet durch** folgende Merkmale:
a) die vorzugsweise gleiche Anzahl von flach zusammengefalteten Rahmen (17) wird bei aufrechter Anordnung von Rahmenabschnitten (18, 19) in einer darüber liegenden Ebene der Vereinigungsstation (23) zugeführt,
b) der jeweilige flach zusammengefaltete Rahmen (17) wird in eine nach unten versetzte Ebene, nämlich Aufrichtebene, abwärts bewegt durch ein Absenkorgan, insbesondere ein Druckorgan (50), vorzugsweise unter Ablage auf einer Anschlagplatte (52),
c) die Rahmen (17) werden in der Vereinigungsstation (23) durch vorzugsweise an der freien Außenseite von einander gegenüberliegenden Rahmenabschnitten (18) wirkende Aufrichtorgane in horizontaler Ebene in die dreidimensionale Gestalt bzw. packungsgemäße Form auseinandergezogen,
d) der aufgerichtete Rahmen (17) wird sodann durch Abwärtsbewegung zeitgleich in die bereitgehaltenen Bodenteile (10) eingeführt und in bzw. auf dem Bodenteil (10) abgesetzt.

2. Verfahren nach Anspruch 1, **dadurch gekennzeichnet, dass** in der Vereinigungsstation (23) gebildeten Einheiten (24) aus Bodenteil (10) und Rahmen (17) weiteren Bearbeitungsstationen vorzugsweise gleichzeitig und entlang paralleler Transport- bzw. Arbeitsbahnen zugeführt werden bis zur kompletten Fertigstellung der Kappenschachtel.

3. Verfahren nach Anspruch 1 oder 2, **gekennzeichnet durch** folgende Merkmale:
a) in der Vereinigungsstation (23), insbesondere im Bereich eines Rahmenaggregats (35), wird der Rahmen (17) durch Erfassen der einander gegenüberliegenden Rahmenabschnitte (18), insbesondere durch Saugorgane (54), derart aufgerichtet, dass andere Rahmenabschnitte (19) gegen Verformungsorgane bewegt werden, insbesondere gegen Anschlagbolzen (57),
b) die Anschlag- bzw. Verformungsorgane (57) bewirken aufgrund ihrer Relativstellung beim Aufrichten des Rahmens (17) eine nach innen gerichtete, im Wesentlichen gerundete Verformung der anderen Rahmenabschnitte (19), derart, dass die Außenabmessungen des aufgerichteten, verformten Rahmens (17) verkleinert sind gegenüber den Abmessungen des Bodenteils (10),
c) der aufgerichtete und verformte Rahmen (17) wird unter Aufrechterhaltung der Konfiguration abgesenkt bis zur Anlage am Bodenteil (10), vorzugsweise durch Abwärtsbewegung der Anschlagbolzen (57) bzw. eines Hubträgers (58) für die Bolzen (57).

4. Verfahren nach Anspruch 3, **dadurch gekennzeichnet, dass** der aufgerichtete und verformte Rahmen (17) nach Übergabe an das Bodenteil (10) in der packungsgemäßen Stellung fixiert wird, derart, dass die Aufricht- und Verformungsorgane (57) unter Lösen von dem Rahmen (17) durch Aufwärtsbewegung in die Ausgangsstellung zurückkehren können.

5. Verfahren nach Anspruch 3 oder 4, **dadurch gekennzeichnet, dass** die einander gegenüberliegenden Rahmenabschnitte (18) beim Aufrichten des Rahmens (17) erfassende Aufrichtorgane, insbesondere Saugköpfe (54), in einem mittleren Bereich des betreffenden Rahmenabschnitts (18) an der Außenseite wirksam werden, derart, dass freie end- bzw. randseitige Bereiche des Rahmenabschnitts (18) aufgrund der Wirkung der Verformungsorgane bogenförmig nach innen gerichtet werden.

6. Verfahren nach Anspruch 1 oder einem der weiteren vorhergehenden Ansprüche, **gekennzeichnet durch** folgende Merkmale:
a) die Bodenteile (10) werden in der Vereinigungsstation (23), insbesondere im Bereich eines Bodenaggregats (36), mit schräggerichteten bzw. zur offenen Seite divergierenden Boden-Seitenwänden (13, 14) bereitgehalten,
b) nach dem Einsetzen des Rahmens (17) in das Bodenteil (10) und nach Schaffung der packungsgemäßen Formation des Rahmens (17) werden die Boden-Seitenwände (13, 14) aufgerichtet und gegen zugeordnete Rahmenabschnitte (18, 19) gedrückt bzw. gegen einen Leimstreifen (20) und über den Leimstreifen (20) mit dem Rahmen (17) verbunden.

7. Vorrichtung zum Herstellen von Packungen des Typs Kappenschachtel mit einem Bodenteil (10) und einem Deckelteil (11), die schwenkbar miteinander im Bereich einer Boden-Seitenwand (13) einerseits und einer Deckel-Seitenwand (16) andererseits miteinander verbunden sind, wobei innerhalb des Bodenteils (10) ein ringsherum laufender Rahmen (17) angeordnet ist, der bei beschlossener Packung teilweise vom Deckelteil (11) umfasst ist und der in flach zusammengefalteter, geschlossener Anordnung in horizontaler Ebene einer Einschub- bzw. Vereinigungsstation (23) zugeführt wird zum Aufrichten des Rahmens (17) und zum Einführen in ein bereitgehaltenes Bodenteil (10), wobei die Vereinigungsstation (23) ein Rahmenaggregat (35) aufweist zum Aufrichten und Verformen des Rahmens (17) sowie ein Bodenaggregat (36) zum Vorbereiten des Bodenteils (10), insbesondere durch Aufrichten von Boden-Seitenwänden (13, 14), wobei das Rahmenaggregat (35) aus vorzugsweise zwei einander gegenüberliegenden Aufrichtorganen besteht zum Aufrichten des Rahmens (17) durch Erfassen von vorzugsweise zwei einander gegenüberliegenden Rahmenabschnitten (18) und Auseinanderziehen in horizontaler Ebene, und wobei ein Absenkorgan, insbesondere Anschlagorgane (57) zum Verformen des Rahmens (17), zur Abwärtsbewegung des aufgerichteten und vorzugsweise verformten Rahmens (17) bis zur Ablage auf dem Bodenteil (10) dient, **gekennzeichnet durch** folgende Merkmale:
a) ein Rahmengurt (46) dient zur Zuführung des flach zusammengefalteten Rahmens (17) zur Vereinigungsstation (23) bzw. zum Rahmenaggregat (35) im Bereich einer Zuführungsebene,
b) ein weiteres Absenkorgan, insbesondere ein Druckorgan (50), dient zur Abwärtsbewegung des flach zusammengefalteten Rahmens (17) in eine nach unten versetzte Ebene, nämlich Aufrichtebene, vorzugsweise unter Ablage auf einer Anschlagplatte (52),
c) in der Aufrichtebene sind die Aufrichtorgane, insbesondere Saugköpfe (54), derart bewegbar, dass vorzugsweise einander gegenüberliegende Rahmenabschnitte (18) an der Außenseite durch die Aufrichtorgane erfassbar und durch Aufrichtbewegung der Aufrichtorgane die Rahmenabschnitte (18) auseinanderbewegbar sind.

8. Vorrichtung nach Anspruch 7, **dadurch gekennzeichnet, dass** die Aufrichtorgane mit einer Mehrzahl von nebeneinanderliegenden Saugbohrungen (55) an einer aufrechten, drehbaren Tragstange (56) gelagert sind, die durch Drehen um die eigene, vertikale Achse die Aufrichtbewegung der Aufrichtorgane durchführen.

9. Vorrichtung nach Anspruch 7 oder 8, **gekennzeichnet durch** folgende Merkmale:
a) die Aufrichtorgane, vorzugsweise die Saugköpfe (54), zum Aufrichten des Rahmens (17) einerseits und Verformungsorgane für den Rahmen (17) beim Aufrichtvorgang, insbesondere Anschlagbolzen (57) für Rahmenabschnitte (19), andererseits sind an gesondert betätigbaren Halte-Tragorganen angebracht, insbesondere die Saugköpfe (54) an drehbaren Tragstangen (56) und die Anschlagbolzen (57) an einem gemeinsamen Hubträger (58),
b) das Halte-Tragorgan für die Verformungsorgane ist gemeinsam und synchron mit dem verformten Rahmen (17) abwärtsbewegbar bis in eine untere Endstellung ,
c) die Organe sind aus der unteren Endstellung unabhängig voneinander in die obere Ausgangsstellung bewegbar.

10. Vorrichtung nach einem der Ansprüche 7-9, **dadurch gekennzeichnet, dass** die Ebene der Zuführung des Rahmens (17) durch den Rahmengurt (46) und die Aufrichtorgane (54) in versetzten Ebenen angeordnet sind, wobei insbesondere die Aufrichtebene unterhalb der Zuführebene angeordnet und der zusammengefaltete, flache Rahmen (17) aus der Zuführebene durch Absenken in den Bereich der Aufrichtebene bewegbar ist und in dieser auf einer vorzugsweise flächigen Unterlage aufliegt.

11. Vorrichtung nach einem der Ansprüche 7-10, **gekennzeichnet durch** folgende Merkmale:
a) Anschlagstücke (62) dienen zum Fixieren des Rahmens (17) in der unteren Endstellung,
b) die Anschlagstücke (62) sind bewegbar und vorzugsweise im Bereich von einander gegenüberliegenden Rahmenabschnitten (18) an deren freier Oberkante anliegend,
c) nach Freigabe des Rahmens (17) in der Position im Bodenteil (10) sind die Anschlagstücke (62) außer Eingriff mit dem Rahmen (17) bewegbar, vorzugsweise durch Drehen um eine eigene Achse in eine kontaktfreie Ausgangsposition.

12. Vorrichtung nach einem der Ansprüche 7-11, **gekennzeichnet durch** ein Abstützorgan für den Rahmen (17) im Bereich der Zuführungsebene, insbesondere durch einen querverschiebbaren Tisch (49) einerseits und durch ein weiteres Abstützorgan in der nach unten versetzten Aufrichtebene, insbesondere eine Anschlagplatte (52), an eine Durchtrittsöffnung (53) bildenden Teilstücken.

13. Vorrichtung nach einem der Ansprüche 7-12, **dadurch gekennzeichnet, dass** das Bodenteil (10) mit in eine Schrägstellung aufgerichteten Boden-Seitenwänden (13, 14) durch einen Förderer in die Vereinigungsstation (23) bzw. durch diese hindurch transportierbar ist, insbesondere durch einen Hauptförderer (44) mit Mitnehmern (41) an einander gegenüberliegenden Seiten des Bodenteils (10), wobei während einer Stillstandsphase des taktweise angetriebenen Hauptförderers (44) jeweils ein Bodenteil (10) zur Übernahme des aufgerichteten bzw. verformten Rahmens (17) durch Abwärtsbewegung bereitgehalten werden kann.

## Claims

1. Method for producing packs of the hinge-lid type having a bottom part (10) and a lid part (11) which is connected to the bottom part (10) so as to be pivotable and having a frame (17) which is arranged inside the bottom part (10), extends all around, abuts against bottom side walls (13, 14) and is included in part by the lid part (11) when the pack is closed, wherein the flatly folded, closed frame (17) is fed to an inserting or combining station (23) for setting the frame (17) upright and for inserting it into a bottom part (10) which is held ready, wherein multiple, in particular three bottom parts (10) are fed, located side by side, in a common plane to the inserting or combining station (23) with set-upright bottom side walls (13, 14) and are held ready in the station (23) located side by side, **characterized by** the following features:
a) the preferably identical number of flatly folded frames (17) - with frame portions (18, 19) in an upright arrangement - is fed to the combining station (23) in a plane located above this,
b) the respective flatly folded frame (17) is moved downward to a downwardly offset plane, namely a setting-upright plane, by means of a lowering member, in particular a pressure member (50), preferably being deposited on a stop plate (52),
c) in the combining station (23), the frames (17) are pulled apart in the horizontal plane by righting members which preferably act on the free outer side of frame portions (18) situated opposite one another, and are pulled into the three-dimensional shape or into the form suitable for the pack,
d) the set-upright frame (17) is then moved downward and at the same time inserted into the bottom parts (10) which are held ready and deposited in or on the bottom part (10).

2. Method according to Claim 1, **characterized in that** units (24) formed in the combining station (23) from bottom part (10) and frame (17) are fed to further processing stations preferably at the same time and along parallel transport or operating paths until the full completion of the hinge-lid pack.

3. Method according to Claim 1 or 2, **characterized by** the following features:
a) in the combining station (23), in particular in the region of a frame unit (35), the frame (17) is set upright as a result of the oppositely situated frame portions (18) being engaged, in particular by suction members (54), in such a manner that other frame portions (19) are moved toward deforming members, in particular toward stop bolts (57),
b) the stop or deforming members (57), on account of their relative position when the frame (17) is set upright, bring about an inwardly directed, substantially rounded deforming of the other frame portions (19) in such a manner that the outer dimensions of the set-upright, deformed frame (17) are reduced in relation to the dimensions of the bottom part (10),
c) the set-upright and deformed frame (17) is lowered while maintaining the configuration until abutment against the bottom part (10), preferably as a result of a downward movement of the stop bolts (57) or of a lifting carrier (58) for the bolts (57).

4. Method according to Claim 3, **characterized in that** the set-upright and deformed frame (17) is fixed in the position suitable for the pack after transfer to the bottom part (10) in such a manner that the righting and deforming members (57), releasing the frame (17), are able to return into the starting position as a result of an upward movement.

5. Method according to Claim 3 or 4, **characterized in that** righting members, in particular suction heads (54), which engage the oppositely situated frame portions (18) during the setting upright of the frame (17), become operative in a central region of the relevant frame portion (18) on the outside in such a manner that free end or edge regions of the frame portion (18) are directed inward in an arcuate manner on account of the action of the deforming members.

6. Method according to Claim 1 or to one of the further preceding claims, **characterized by** the following features:
a) the bottom parts (10) are held ready in the combining station (23), in particular in the region of a bottom unit (36), with angularly directed bottom side walls (13, 14) or side walls which diverge to the open side,
b) once the frame (17) has been inserted into the bottom part (10) and once the formation of the frame (17) suitable for the pack has been created, the bottom side walls (13, 14) are set upright and pressed against assigned frame portions (18, 19) or against a glue strip (20) and are connected to the frame (17) by means of the glue strip (20).

7. Device for producing packs of the hinge-lid type having a bottom part (10) and a lid part (11) which are connected together so as to be pivotable together in the region of a bottom side wall (13) on the one hand and of a lid side wall (16) on the other hand, wherein a frame (17) which extends all around is arranged inside the bottom part (10), which frame is included in part by the lid part (11) when the pack is closed and is fed in a flatly folded, closed arrangement in a horizontal plane to an inserting or combining station (23) for setting the frame (17) upright and for insertion into a bottom part (10) which is held ready, wherein the combining station (23) comprises a frame unit (35) for setting upright and deforming the frame (17) and a bottom unit (36) for preparing the bottom part (10), in particular by setting bottom side walls (13, 14) upright, wherein the frame unit (35) consists of preferably two oppositely situated righting members for setting the frame (17) upright as a result of engaging preferably two oppositely situated frame portions (18) and pulling them apart in a horizontal plane, and wherein a lowering member, in particular stop members (57) for deforming the frame (17), serve for the downward movement of the set-upright and preferably deformed frame (17) until deposited on the bottom part (10). **characterized by** the following features:
a) a frame belt (46) serves for feeding the flatly folded frame (17) to the combining station (23) or to the frame unit (35) in the region of a feed plane,
b) a further lowering member, in particular a pressure member (50), serves for the downward movement of the flatly folded frame (17) into a downwardly offset plane, namely a setting-upright plane, preferably being deposited on a stop plate (52),
c) the righting members, in particular suction heads (54), are movable in the setting-upright plane in such a manner that oppositely situated frame portions (18) are preferably engageable on the outer side by the righting members and the frame portions (18) are movable apart from one another as a result of the setting-upright movement of the righting members.

8. Device according to Claim 7, **characterized in that** the righting members are mounted with a plurality of suction bores (55), which are located side by side, on an upright, rotatable support bar (56) which carries out the setting-upright movement of the righting members as a result of rotation about its own vertical axis.

9. Device according to Claim 7 or 8, **characterized by** the following features:
a) the righting members, preferably the suction heads (54), for setting the frame (17) upright, on the one hand, and deforming members for the frame (17) during the setting-upright operation, in particular stop bolts (57) for frame portions (19), on the other hand, are mounted on separately actuatable holding-support members, in particular the suction heads (54) on rotatable support bars (56) and the stop bolts (57) on a common lifting carrier (58),
b) the holding-support member for the deforming members is downwardly movable together and synchronously with the deformed frame (17) into a lower end position,
c) the members are movable out of the lower end position into the upper starting position independently of one another.

10. Device according to any one of the Claims 7-9, **characterized in that** the plane of feeding the frame (17) provided by the frame belt (46) and the righting members (54) are arranged in offset planes, wherein, in particular, the setting-upright plane is arranged below the feed plane and the folded, flat frame (17) is movable out of the feed plane as a result of being lowered into the region of the setting-upright plane and rests on a preferably planar base in said plane.

11. Device according to any one of the Claims 7-10, **characterized by** the following features:
a) stop pieces (62) serve for fixing the frame (17) in the lower end position,
b) the stop pieces (62) are moveable and preferably in the region of oppositely situated frame portions (18) abut against the free top edge thereof,
c) once the frame (17) has been released in the position in the bottom part (10), the stop pieces (62) are movable out of engagement with the frame (17), preferably as a result of rotating about an own axis into a contact-free starting position.

12. Device according to any one of the Claims 7-11, **characterized by** a support member for the frame (17) in the region of the feed plane, in particular by a transversely displaceable table (49) on the one hand and by a further support member in the downwardly offset setting-upright plane, in particular a stop plate (52), on part pieces forming a through-opening (53).

13. Device according to any one of the Claims 7-12, **characterized in that** the bottom part (10), with bottom side walls (13, 14) set upright into an angled position, is transportable by a conveyor into the combining station (23) or is transportable through said combining station, in particular by means of a main conveyor (44) with entrainment means (41) on oppositely situated sides of the bottom part (10), wherein during a standstill phase of the cyclically driven main conveyor (44), one bottom part (10) in each case can be held ready to take over the set-upright or deformed frame (17) as a result of a downward movement.

## Revendications

1. Procédé de fabrication d'emballages de type boîte à couvercle, comprenant une partie de fond (10) et une partie de couvercle (11) qui est connectée de manière pivotante à la partie de fond (10), et comprenant un cadre (17) disposé à l'intérieur de la partie de fond (10), s'étendant sur la circonférence, s'appliquant contre des parois latérales de fond (13, 14), qui est en partie entouré par la partie de couvercle (11) lorsque l'emballage est fermé, le cadre fermé (17), replié à plat, étant acheminé à un poste d'insertion ou de réunion (23) pour dresser le cadre (17) et pour l'introduire dans une partie de fond (10) mise à disposition, plusieurs, en particulier trois, parties de fond (10) étant acheminées dans un plan commun les unes à côté des autres au poste d'insertion ou de réunion (23) avec les parois latérales de fond dressées (13, 14) et étant mises à disposition les unes à côté des autres dans le poste (23), **caractérisé par** les caractéristiques suivantes :
a) de préférence le même nombre de cadres repliés à plat (17) est acheminé, dans le cas d'un agencement dressé de portions de cadre (18, 19), dans un plan, situé au-dessus, du poste de réunion (23),
b) le cadre replié à plat respectif (17) est déplacé vers le bas dans un plan décalé vers le bas, à savoir un plan de dressage, par un organe d'abaissement, en particulier un organe de pression (50), de préférence en le déposant sur une plaque de butée (52),
c) les cadres (17), dans le poste de réunion (23), sont écartés les uns des autres par des organes de dressage agissant de préférence au niveau du côté extérieur libre de portions de cadre (18) opposées l'une à l'autre dans le plan horizontal dans la configuration tridimensionnelle ou dans une forme conforme à l'emballage,
d) le cadre dressé (17) est alors introduit par un déplacement vers le bas dans les parties de fond mises à disposition (10) et simultanément déposé dans ou sur la partie de fond (10).

2. Procédé selon la revendication 1, **caractérisé en ce que** des unités (24) constituées de la partie de fond (10) et du cadre (17), formées dans le poste de réunion (23), sont acheminées à des postes de traitement supplémentaires, de préférence simultanément et le long de voies de transport ou de travail parallèles jusqu'à la finition complète de la boîte à couvercle.

3. Procédé selon la revendication 1 ou 2, **caractérisé par** les caractéristiques suivantes :
a) dans le poste de réunion (23), en particulier dans la région d'un groupe de cadre (35), le cadre (17) est dressé par saisie des portions de cadre (18) opposées l'une à l'autre, en particulier par des organes d'aspiration (54), de telle sorte que d'autres portions de cadre (19) soient déplacées contre des organes de déformation, en particulier contre des goujons de butée (57),
b) les organes de butée ou de déformation (57), du fait de leur position relative lors du dressage du cadre (17), provoquent une déformation orientée vers l'intérieur, essentiellement arrondie, des autres portions de cadre (19), de telle sorte que les dimensions extérieures du cadre déformé dressé (17) soient réduites par rapport aux dimensions de la partie de fond (10),
c) le cadre dressé et déformé (17) est abaissé en conservant sa configuration jusqu'à venir en appui contre la partie de fond (10), de préférence par un déplacement vers le bas des goujons de butée (57) ou d'un support de course (58) pour les goujons (57).

4. Procédé selon la revendication 3, **caractérisé en ce que** le cadre dressé et déformé (17) est fixé après le transfert à la partie de fond (10) dans la position conforme à l'emballage, de telle sorte que les organes de dressage et de déformation (57) puissent revenir dans la position de départ par déplacement vers le bas en desserrant le cadre (17) .

5. Procédé selon la revendication 3 ou 4, **caractérisé en ce que** les organes de dressage saisissant des portions de cadre (18) opposées l'une à l'autre lors du dressage du cadre (17), en particulier des ventouses (54), agissent dans une région centrale de la portion de cadre concernée (18) au niveau du côté extérieur, de telle sorte que des régions libres, du côté de l'extrémité ou du côté du bord, de la portion de cadre (18), soient orientées en forme d'arc vers l'intérieur du fait de l'action des organes de déformation.

6. Procédé selon la revendication 1 ou selon l'une quelconque des autres revendications précédentes, **caractérisé par** les caractéristiques suivantes :
a) les parties de fond (10) sont fournies dans le poste de réunion (23), en particulier dans la région d'un groupe de fond (36), avec des parois latérales de fond (13, 14) orientées obliquement ou divergeant par rapport au côté ouvert,
b) après l'insertion du cadre (17) dans la partie de fond (10), et après la réalisation de la formation, conforme à l'emballage, du cadre (17), les parois latérales de fond (13, 14) sont dressées et sont pressées contre des portions de cadre associées (18, 19) ou contre un ruban de colle (20), et sont connectées au cadre (17) par le biais du ruban de colle (20).

7. Dispositif de fabrication d'emballages de type boîte à couvercle, comprenant une partie de fond (10) et une partie de couvercle (11) qui sont connectées l'une à l'autre de manière pivotante dans la région d'une paroi latérale de fond (13) d'une part et d'une paroi latérale de couvercle (16) d'autre part, un cadre (17) s'étendant sur la circonférence étant disposé à l'intérieur de la partie de fond (10), lequel, lorsque l'emballage est fermé, est en partie entouré par la partie de couvercle (11) et lequel est acheminé, dans un agencement fermé, replié à plat, dans un plan horizontal à un poste d'insertion ou de réunion (23) pour dresser le cadre (17) et pour l'introduire dans une partie de fond (10) mise à disposition, le poste de réunion (23) présentant un groupe de cadre (35) pour dresser et déformer le cadre (17) ainsi qu'un groupe de fond (36) pour préparer la partie de fond (10), en particulier par dressage des parois latérales de fond (13, 14), le groupe de cadre (35) se composant de préférence de deux organes de dressage opposés l'un à l'autre pour dresser le cadre (17) par saisie de préférence de deux portions de cadre (18) opposées l'une à l'autre et écartement de celles-ci dans le plan horizontal, et un organe d'abaissement, en particulier des organes de butée (57) pour la déformation du cadre (17), servant au déplacement vers le bas du cadre dressé et de préférence déformé (17) jusqu'à ce qu'il soit déposé sur la partie de fond (10), **caractérisé par** les caractéristiques suivantes :
a) une courroie de cadre (46) sert à alimenter le cadre replié à plat (17) au poste de réunion (23) ou au groupe de cadre (35) dans la région d'un plan d'alimentation,
b) un organe d'abaissement supplémentaire, en particulier un organe de pression (50) sert au déplacement vers le bas du cadre replié à plat (17) dans un plan décalé vers le bas, à savoir un plan de dressage, de préférence en le déposant sur une plaque de butée (52),
c) des organes de dressage, en particulier des ventouses (54), peuvent être déplacés dans le plan de dressage de telle sorte que de préférence des portions de cadre opposées l'une à l'autre (18) puissent être saisies au niveau du côté extérieur par les organes de dressage et que les portions de cadre (18) puissent être déplacées à l'écart l'une de l'autre par un déplacement de dressage des organes de dressage.

8. Dispositif selon la revendication 7, **caractérisé en ce que** les organes de dressage sont supportés avec une pluralité de trous d'aspiration disposés les uns à côté des autres (55) sur une tige porteuse droite rotative (56), lesquels, par rotation autour de l'axe propre vertical, effectuent le déplacement de dressage des organes de dressage.

9. Dispositif selon la revendication 7 ou 8, **caractérisé par** les caractéristiques suivantes :
a) les organes de dressage, de préférence les ventouses (54) pour le dressage du cadre (17) d'une part et des organes de déformation pour le cadre (17) lors de l'opération de dressage, en particulier des goujons de butée (57) pour des portions de cadre (19) d'autre part, sont montés au niveau d'organes de retenue porteurs pouvant être actionnés séparément, en particulier les ventouses (54) au niveau de tiges porteuses rotatives (56), et les goujons de butée (57) au niveau d'un support de levage commun (58),
b) l'organe de retenue porteur pour les organes de déformation peut être déplacé vers le bas en commun et de manière synchronisée avec le cadre déformé (17) jusqu'à une position finale inférieure,
c) les organes peuvent être déplacés indépendamment les uns des autres dans la position de départ supérieure à partir de la position finale inférieure.

10. Dispositif selon l'une quelconque des revendications 7 à 9,
**caractérisé en ce que** le plan d'alimentation du cadre (17) par la courroie de cadre (46) et les organes de dressage (54) sont disposés dans des plans décalés, en particulier le plan de dressage étant disposé en dessous du plan d'alimentation et le cadre plat replié (17) pouvant être déplacé du plan d'alimentation par abaissement jusque dans la région du plan de dressage et reposant dans cette région sur un subjectile de préférence plat.

11. Dispositif selon l'une quelconque des revendications 7 à 10, **caractérisé par** les caractéristiques suivantes :
a) des pièces de butée (62) servent à fixer le cadre (17) dans la position finale inférieure,
b) les pièces de butée (62) sont déplaçables et de préférence s'appliquent dans la région de portions de cadre (18) opposées l'une à l'autre contre leur arête supérieure libre,
c) après la libération du cadre (17) dans la position dans la partie de fond (10), les pièces de butée (62) peuvent être déplacées hors d'engagement avec le cadre (17), de préférence par rotation autour d'un axe propre dans une position de départ sans contact.

12. Dispositif selon l'une quelconque des revendications 7 à 11, **caractérisé par** un organe de support pour le cadre (17) dans la région du plan d'alimentation, en particulier par une table (49) déplaçable transversalement d'une part, et par un organe de support supplémentaire dans le plan de dressage décalé vers le bas, en particulier une plaque de butée (52), au niveau de pièces partielles formant une ouverture de passage (53) .

13. Dispositif selon l'une quelconque des revendications 7 à 12, **caractérisé en ce que** la partie de fond (10) peut être transportée avec des parois latérales de fond (13, 14) orientées dans une position oblique par un transporteur jusque dans le poste de réunion (23) ou à travers celui-ci, en particulier par un transporteur principal (44) avec des éléments d'entraînement (41) au niveau de côtés mutuellement opposés de la partie de fond (10), à chaque fois pendant une phase d'arrêt du transporteur principal (44) entraîné de manière cadencée, une partie de fond (10) pouvant être mise à disposition pour le transfert du cadre dressé ou déformé (17), par déplacement vers le bas.
